# EUROPÄISCHE PATENTSCHRIFT

(11) **EP 2 203 649 B1**
(45) Veröffentlichungstag und Bekanntmachung des Hinweises auf die Patenterteilung: **09.10.2013**
(21) Anmeldenummer: 08801637.3
(22) Anmeldetag: 20.08.2008
(51) Int. Cl.: F15B 15/28

(54) **VERFAHREN UND VORRICHTUNG ZUR STELLUNGSANZEIGE VON HYDRAULISCH BETÄTIGTEN ARMATUREN**
METHOD AND DEVICE FOR INDICATING THE POSITION OF HYDRAULICALLY ACTIVATED ARMATURES
PROCÉDÉ ET DISPOSITIF POUR L'INDICATION DE POSITION D'ACCESSOIRES DE ROBINETTERIE À COMMANDE HYDRAULIQUE

(30) Priorität: 07.09.2007 DE 102007042757
(43) Veröffentlichungstag der Anmeldung: 07.07.2010
(73) Patentinhaber: Pleiger Maschinenbau GmbH & Co. KG, 58456 Witten (DE)
(72) Erfinder: MIDDELANIS, Michael, 45527 Hattingen (DE); QUINKERT, Stephan, 44799 Bochum (DE)
(74) Vertreter: Klingseisen, Franz
(86) Internationale Anmeldenummer: PCT/EP2008/006856
(87) Internationale Veröffentlichungsnummer: WO 2009/033553

(56) Entgegenhaltungen:
- WO-A-98/02664
- DE-C1- 4 429 019
- DE-U1- 29 616 034
- GB-A- 1 275 844
- US-A1- 2001 037 689

## Beschreibung

Die Erfindung betrifft ein Verfahren und eine Vorrichtung für die Stellungsanzeige von hydraulisch betätigten Armaturen, insbesondere im Schiffbau, die über eine Hydraulikleitung von einer zentralen Steuerstelle aus mit Druckmittel beaufschlagt werden.

Die Anzeige der Stellung von solchen hydraulisch betätigten Armaturen, wie Dreh- und Linearantrieben, wird über das Schluckvolumen der Armatur vorgenommen, die auf einem Schiff in einem Abstand von beispielsweise 200 m von der zentralen Steuerstelle angeordnet sein kann. Bei derartigen Leitungslängen wirkt sich die Kompressibilität des Druckmittels auf die Genauigkeit der Stellungsanzeige aus. So ist es beispielsweise aus DE 44 29 019 bekannt, eine aufwändige hydraulische Schaltung vorzusehen, um die durch die Kompressibilität des Druckmittels erzeugte Ungenauigkeit der Stellungsanzeige auszugleichen.

DE 20 2004 018 420 U1 beschreibt eine hydraulische Antriebseinrichtung mit einer Kolben-Zylindereinheit, die über eine Vorlaufleitung und eine Rücklaufleitung mit einer Druckquelle verbunden ist, wobei in der Rücklaufleitung ein Mengenerfassungsmittel angeordnet ist, mittels dem die bei einem Hub des Kolbens durch die Leitung fließende Menge an Hydraulikflüssigkeit festgestellt wird, sei es durch ein einzelnes Signal oder durch eine Summe von elektrischen Impulsen. Die bei einem Lasthub verdrängte Menge an Hydraulikflüssigkeit wird der bei einem Rückhub verdrängten Menge gleichgesetzt, um bei Vergleich der beiden Mengen eine Umschaltung des Umschaltventils zu veranlassen. Durch diese Vorrichtung soll das vorgegebene Anzugsmoment eines Drehmomentschraubers eingehalten werden, der durch die hydraulische Antriebseinrichtung angetrieben wird

US 2001/037689 A1 beschreibt ein Verfahren und eine Vorrichtung zum Messen der Position, der Geschwindigkeit und/oder der Beschleunigung eines Kolbens in einer hydraulischen Betätigungseinrichtung auf der Basis einer Differenzialdruckmessung, bei der der Druck vor und hinter einer Blende bzw. Strömungswegverengung ermittelt und daraus die Strömungsmenge ermittelt wird, die durch den Sensor strömt. Die vom Strömungssensor abgegebenen Signale entsprechen Drucksignalen, aus denen die Durchflussmenge errechnet wird.

Aufgabe der Erfindung ist es, die Anzeige der Stellung von hydraulisch betätigten Armaturen der eingangs angegebenen Art so auszubilden, dass bei geringem Aufwand eine hohe Genauigkeit der Stellungsanzeige erreicht wird

Diese Aufgabe wird erfindungsgemäß durch die Merkmale des Anspruchs 1 gelöst. Dadurch, dass der Durchfluss durch die Hydraulik- bzw. Druckmittelleitung in elektrische Impulse umgewandelt wird, die zur Stellungsanzeige verwendet werden, ist es möglich, bei einfachem Aufbau der Vorrichtung die Stellung der von der Steuerstelle entfernt angeordneten Armatur zuverlässig und genau festzustellen, weil ein Impuls nur einem geringen Durchsatzvolumen an Druckmittel entspricht. Die Signalverarbeitung in einem Programm ermöglicht es, die Kompressibilität des Druckmittels und auch Temperatureinflüsse auf die Stellungsanzeige in einfacher Weise zu kompensieren.

Erfindungsgemäß wird der Einfluss der Kompressibilität des Druckmittels nach einer Ausführungsform dadurch festgestellt und kompensiert, dass bei Schaltung der Druckmittelleitung als druckführende Druckleitung die bei der Stellbewegung der Armatur auftretende höhere

Zahl von Impulsen gezählt und davon die niedrigere Zahl von Impulsen abgezogen wird, die dann gezählt wird, wenn die Druckmittelleitung bei gleichem Stellweg der Armatur als drucklose Rücklaufleitung geschaltet ist. Der Differenzbetrag der Impulszahlen entspricht dem Einfluss der Kompressibilität. Nach einer anderen Ausführungsform werden die Impulse bei vorgegebenem Stellweg gezählt, wenn die Druckmittelleitung als Druckleitung geschaltet ist, worauf die Druckleitung drucklos geschaltet wird und die bei der Dekompression auftretenden Impulse gezählt werden. Die der Kompressibilität entsprechende Impulszahl bleibt bei den weiteren Stellbewegungen der Armatur unberücksichtigt, um den Einfluss der Kompressibilität zu kompensieren.

Die Erfindung wird beispielsweise anhand der Zeichnung näher erläutert, die schematisch eine Vorrichtung zur Stellungsanzeige wiedergibt, bei der die Armatur über zwei Druckmittelleitungen beaufschlagt wird.

Mit 1 ist eine Einheit bezeichnet, die beispielsweise eine in einer nicht dargestellten Rohrleitung angeordnete Drehklappe 1.1 umfasst, die durch einen Stellzylinder 1.2 beispielsweise über eine Zahnstange verstellt wird, der auf gegenüberliegenden Seiten mit Hydraulik- bzw. Druckmittelleitungen 2 und 3 verbunden ist. In der Einheit 1 sind Rückschlagventile 1.3 und Druckbegrenzungsventile 1.4 in an sich bekannter Schaltung angeordnet.

Bei 4 ist schematisch eine zentrale Steuerstelle wiedergegeben, an der eine größere Anzahl von Armaturen gesteuert wird, die sich in einer größeren Entfernung von der Steuerstelle befinden können. Zur Vereinfachung der Darstellung ist nur eine Armatur 1.1 wiedergegeben. In der Steuerstelle 4 ist ein an sich bekanntes Stellventil 4.1 für jede Armatur angeordnet, durch das die eine oder andere Seite des Stellzylinders 1.2 mit Druckmittel beaufschlagt wird, während die jeweils andere Druckmittelleitung 2 bzw. 3 als Rücklaufleitung geschaltet wird. Mit P ist die mit einer nicht dargestellten Druckmittelquelle verbundene Hydraulikleitung bezeichnet und mit T die Rücklaufleitung, die zu einem nicht dargestellten Reservoir führt.

Vorzugsweise im Bereich der Steuerstelle 4 ist in einer der beiden Druckmittelleitungen 2 oder 3 ein Durchflusssensor 5 angeordnet, der die Strömung des durch die Leitung fließenden Druckmittels in eine Folge von elektrischen Impulsen umwandelt, die bei 5a angedeutet sind. Der Durchflusssensor 5 kann beispielsweise ein von der Druckmittelströmung angetriebenes Rad aufweisen, das über Hallsensoren berührungsfrei elektrische Impulse erzeugt. Derartige Durchflusssensoren bzw. -messgeräte sind an sich bekannt. Die von dem Durchflusssensor 5 abgegebenen Signale können beispielsweise Rechtecksignale sein, wie dies schematisch bei 5a wiedergegeben ist, wobei ein Impuls einer vorgegebenen Volumeneinheit des Druckmittels entspricht. Ein Impuls kann dabei einer Volumeneinheit von z.B. 0,05 cm³ des durch die Leitung strömenden Druckmittels entsprechen.

Bei 6 ist schematisch eine Steuerungs- und Anzeigeeinheit mit einem Display 6.1 und Steuerknöpfen 6.2 bezeichnet, das über erste elektrische Leitungen 6.3 bei a und b mit den gegenüberliegenden Seiten des Stellventils 4.1 verbunden ist, das durch jeweils einen Solenoid in die eine oder andere Stellung geschaltet wird. Weiterhin ist die Anzeigeeinheit 6 über zweite elektrische Leitungen 6.41 und 6.42 mit dem Durchflusssensor 5 verbunden, durch die unterschiedliche Impulse entsprechend der Durchflussrichtung des Druckmittels an die Anzeigeeinheit 6 bzw. an ein darin vorgesehene Programm weitergeleitet werden, in dem die Signale bzw. Impulszahlen verarbeitet werden. Mit 6.5 sind elektrische Leitungen zur Stromversorgung der Anzeigeeinheit 6 bezeichnet.

Durch die Verwendung von zwei Impulssignalen, die um 90° versetzt zueinander sind, lässt sich anhand der Impulsfolgen die Strömungsrichtung des Druckmittels erkennen. In dem Programm der Anzeigeeinheit 6 wird mit Hilfe einer Richtungslogik die Strömungsrichtung des Druckmittels als Auf- oder Zu-Stellbewegung erkannt. Mit anderen Worten werden über die eine elektrische Leitung 6.41 Impulse bei Strömung des Druckmittels in der einen Richtung und über die elektrische Leitung 6.42 Impulse bei der Strömung in der anderen Richtung übertragen. Die Unterscheidung zwischen Vor- und Rücklauf in der Druckmittelleitung 2 ergibt sich im Wesentlichen durch die Drehrichtung des Rades im Durchflusssensor 5 bzw. durch die Drehrichtungserkennung am Impulsgeber, ob dieser nach rechts oder nach links dreht.

Wenn die Druckmittelleitung 2 als Druckleitung geschaltet ist und das Druckmittel in Richtung zur Armatur strömt, tritt aufgrund der Kompressibilität des Druckmittels in der Druckleitung eine höhere Impulszahl auf als bei der Rückströmung, wenn die Druckmittelleitung 2 als Rücklaufleitung drucklos geschaltet ist. Hierdurch kann durch das in der Anzeigeeinheit 6 vorhandene Programm anhand der unterschiedlichen Impulszahl die Kompressibilität des Druckmittels herausgerechnet werden, wenn der Kolben im Stellzylinder 1.2 den gleichen Stellweg zurücklegt. Beispielsweise kann die Kompressibilität in der Weise ermittelt werden, dass die Impulszahl bei einem vollen Stellweg des Kolbens im Stellzylinder 1.2 gezählt wird, wenn die Druckmittelleitung 2 als druckführende Druckleitung geschaltet ist, und in der gleichen Weise die Impulszahl gezählt wird, wenn die Druckmittelleitung 2 als drucklose Rücklaufleitung geschaltet ist, wobei der Unterschied in den beiden festgestellten Impulszahlen bei gleichem Stellweg dem Kompressibilitätseinfluss entspricht.

Bei der einen Ausführungsform wird nur die Impulszahl abgespeichert, die beim Entspannen der Druckleitung ermittelt wird, während bei der anderen Ausführungsform die Impulszahl beim Schließ- und Öffnungsvorgang abgespeichert und miteinander verrechnet wird. Es können im Programm auch beide Ausführungsformen kombiniert werden.

Das die Impulse verarbeitende Programm wird zweckmäßigerweise als Lernprogramm ausgebildet, wobei nach Installation der Stellungsanzeigevorrichtung vorgegebene Programmschritte ablaufen, durch die sich die Stellungsanzeige selbst auf die jeweilige Armatur einschließlich der Art der Rohrleitung einstellt. Damit entfällt eine aufwändige Anpassung der Stellungsanzeige an die im Schluckvolumen oft sehr unterschiedlichen Armaturen und an die unterschiedlichen Leitungslängen sowie Leitungsquerschnitte.

Nach einem Ausführungsbeispiel des Lern- bzw. Prüfprogramms wird das Stellventil 4.1 vom Programm in der Steuerungs- und Anzeigeeinheit 6 in die Endstellung über eine der elektrischen Leitungen 6.3 zum Anfahren einer Endstellung der Armatur verstellt, beispielsweise zum Anfahren der Schließstellung, so dass die mit dem Stellzylinder 1.2 in Verbindung stehende Klappe über die als Druckleitung geschaltete Druckmittelleitung 3 in die Schließstellung verfahren wird. Bei Erreichen der End- bzw. Schließstellung kommt der Kolben im Stellzylinder 1.2 an dessen Stirnwand zum Anliegen, so dass kein weiterer Durchfluss durch die Druckmittelleitungen 2 und 3 mehr erfolgt. Diese Endstellung kann als Ausgangsstellung für das Zählen von auftretenden Impulsen vorgegeben werden. Hierauf wird die Armatur vom Programm in die andere Endstellung verfahren, bei diesem Ausführungsbeispiel in die Offenstellung, wobei die Druckmittelleitung 2 als Druckleitung geschaltet wird und die bei der Stellbewegung in die Offenstellung auftretenden Impulse gezählt werden. Hierauf wird das Steuerventil 4.1 vom Programm in die Mittelstellung verstellt und damit die Druckleitung 2 drucklos geschaltet, wobei sich das Druckmittel in der Leitung 2 entspannt. Hierdurch tritt ein Rückstrom in der Leitung 2 auf, der der Dekompression des Druckmittels entspricht und durch Zählen der auftretenden Impulse hinsichtlich seines Volumens festgestellt wird. Zur Kompensation des Einflusses der Kompressibilität wird bei den weiteren Stellbewegungen der Armatur die Impulszahl, die bei der Dekompression des Druckmittels gemessen wurde, unberücksichtigt gelassen, wenn die Druckmittelleitung 2 wieder als Druckleitung geschaltet wird. Mit anderen Worten wird die der Dekompression entsprechende Impulszahl von der zuvor gemessenen gesamten Impulszahl abgezogen, damit man für den vorgegebenen Stellweg die diesem entsprechende Impulszahl erhält.

Der Einfluss der Kompressibilität kann auch dadurch ermittelt werden, dass die Impulszahlen gezählt und gespeichert werden, die bei einem vollen Stellweg des Kolbens im Stellzylinder dann auftreten, wenn die Druckmittelleitung 2 als Druckleitung und als Rücklaufleitung geschaltet wird. Die Differenz zwischen den gemessenen Impulszahlen zeigt den Einfluss der Kompressibilität des Druckmittels an.

Dieses Lern- bzw. Prüfprogramm wird vorzugsweise automatisch vor jeder Inbetriebnahme oder nach einer Reparatur der Armatur ausgeführt, um die entsprechenden Impulszahlen zu ermitteln. Durch Ausführen des Prüfprogramms vor jeder Inbetriebnahme können eventuell inzwischen aufgetretene Fehler festgestellt werden. Bei der Ausführung des Prüfprogramms nach einer Reparatur der Armatur braucht vom Anlagenbetreiber keine Neueinstellung der Stellungsanzeige an das vorhandene System ausgeführt zu werden.

Das Prüfprogramm wird vorzugsweise auch dann ausgeführt, wenn Zwischenstellungen der Armatur angefahren werden. Hierbei wird die Druckmittelleitung 2 beispielsweise als Druckleitung geschaltet, um den Stellzylinder 1.2 in eine vorgegebene Zwischenstellung zu verfahren, wobei die dabei auftretende Anzahl von Impulsen gezählt wird. Hierauf wird die Klappe bzw. der Stellzylinder in der erreichten Zwischenstellung fixiert und die Druckmittelleitung 2 drucklos geschaltet, wobei die bei der Dekompression des Druckmittels auftretende Impulszahl gemessen wird. Wenn die Armatur wieder in die gleiche oder eine andere beliebige Zwischenstellung zu verfahren ist, wird der dabei auftretende Einfluss der Kompressibilität dadurch kompensiert, dass die bei der Dekompression ermittelte Impulszahl unberücksichtigt bleibt.

Zur Kompensation der Temperatureinflüsse auf die Stellungsanzeige, beispielsweise bei einer auf Deck eines Schiffes montierten Armatur, bei der zwischen Tag und Nacht Temperaturdifferenzen von z.B. 20 °C auftreten, wird im Programm der Anzeigeeinheit 6 vorgegeben, dass eine Impulszahl von z.B. "fünf" pro Zeiteinheit für die Stellungsanzeige unberücksichtigt bleibt, wobei bei diesem Beispiel davon ausgegangen wird, dass fünf Impulse einer Volumenänderung des Druckmittels bei höherer bzw. niedrigerer Temperatur gegenüber normaler Betriebstemperatur entsprechen.

Hierbei werden Erfahrungswerte dem Programm vorgegeben. Es ist aber auch möglich, im Programm z.B. Viskositätskurven des jeweiligen Druckmittels abzuspeichern, wobei in Verbindung mit Temperatursensoren eine genauere Erfassung der Volumenänderungen des Druckmittels in Abhängigkeit von der Temperatur möglich ist. Zur Kompensation der Temperatureinflüsse kann am Durchflusssensor 5 und/oder am Stellzylinder 1.2 ein Temperaturfühler vorgesehen sein, der die entsprechenden Messwerte an das Programm in der Anzeigeeinheit 6 überträgt.

Mittels der beschriebenen Vorrichtung können auch Leckagen in der hydraulischen Anlage festgestellt und an der Anzeigeeinheit 6 angezeigt werden, beispielsweise wenn in der Schließstellung der Armatur weiterhin Impulse auftreten, oder die gemessene Impulszahl nicht mehr mit derjenigen übereinstimmt, die vor Inbetriebnahme durch das Prüfprogramm als jene Impulszahl festgelegt wurde, die einem vollen Stellweg entspricht. Hierdurch wird die Betriebssicherheit durch Fehlererkennung erhöht.

Das Programm in der Anzeigeeinheit 6 kann auch zur Steuerung der Armatur in der Weise ausgebildet werden, dass am Display 6.1 eine Zwischenstellung der Armatur von beispielsweise 40 % vorgewählt werden kann, worauf dann die Steuerung durch eine der Steuertasten ausgelöst wird. Die Armatur wird danach selbsttätig in die Zwischenstellung von 40 % verfahren und bei Erreichen der Zwischenstellung in dieser Stellung gehalten. Hierbei wird das Stellventil 4.1 über die elektrischen Leitungen 6.3 so lange angesteuert, bis die vorgegebene Zwischenstellung erreicht ist, worauf durch das Programm die Spannungsversorgung des Stellventils 4.1 unterbrochen wird. Auf diese Weise dient die Anzeigeeinheit 6 auch als Steuereinheit, wobei für die Steuerung der Armatur über das Stellventil 4.1 die zuvor ermittelten Impulsdaten vom Durchflusssensor 5 vom Programm mit verarbeitet werden.

Die beschriebene Anzeigevorrichtung ist nicht nur im Schiffbau von großem Vorteil, weil mit einfachen Mitteln eine präzise Stellungsanzeige erzielbar ist. Die Anzeigevorrichtung kann auch bei Industrieanlagen, beispielsweise in Raffinerien Verwendung finden. Sie ist auch bei relativ kurzen Leitungen von z.B. 20 m zwischen Steuerstelle und Armatur einsetzbar, bei denen sich die Kompressibilität durch unterschiedliche Impulszahlen zwischen druckführendem Vor- und drucklosem Rücklauf bemerkbar macht.

Die Anzeigevorrichtung kann auch bei einer hydraulisch betätigten Armatur vorgesehen werden, die nur über eine Druckmittelleitung mit Druckmittel versorgt wird, wobei der mit Druckmittel beaufschlagte Kolben im Stellzylinder 1.2 gegen eine Feder arbeitet, die eine Rückstellung des Kolbens bewirkt, wenn die Druckmittelleitung auf Rücklauf geschaltet wird.

Bei dieser Ausführungsform kann der Kolben im Stellzylinder in der Stellung mit gespannter Feder fixiert werden, sodass bei Drucklosschalten der Druckmittelleitung die durch Dekompression des Druckmittels auftretende Impulszahl gemessen werden kann, die dem Einfluss der Kompressibilität auf die Stellungsanzeige entspricht.

## Patentansprüche

1. Verfahren zum Anzeigen der Stellung einer hydraulisch betätigten Armatur **mit** einem Stellzylinder (1.2) zum Betätigen der Armatur (1.1), der durch **zwei** Druckmittelleitungen (2, 3) mit einem Stellventil (4.1) verbunden ist, durch das die Druckmittelleitungen zwischen druckführendem Vorlauf und drucklosem Rücklauf umgeschaltet werden **können,**
**wobei** die Strömung **des** durch **eine der Druckmittelleitungen strömenden Druckmittels** in eine Anzahl von elektrischen Impulsen umgewandelt wird, **von denen jeder einer vorgegebenen Volumeneinheit des Druckmittels entspricht,** und die die Strömung wiedergebende Impulszahl in einem Programm einer Anzeigeeinheit (6) **zur Kompensation der Kompressibilität des Druckmittels** verarbeitet wird,
**umfassend die Schritte**
- **Ermitteln der Differenz der Anzahl der elektrischen Impulse, die bei gleichem Stellweg der Armatur in der Druckmittelleitung auftritt, wenn diese als druckführende Vorlaufleitung und als drucklose Rücklaufleitung geschaltet ist,**
- **Gleichsetzen dieser festgestellten Differenz der Anzahl der Impulse mit dem Kompressibilitätsvolumen des Druckmittels, und**
- Verarbeiten der die Strömung wiedergebenden Impulszahl in dem Programm der Anzeigeeinheit (6) derart, dass die bei einem vorgegebenen Stellweg auftretende Impulszahl bei druckloser Strömung in der Druckmittelleitung als der gleiche Stellweg gerechnet wird, wenn die Druckmittelleitung als Druckleitung geschaltet ist **unter Einbeziehung der Differenz der Impulszahl.**

2. Verfahren nach Anspruch 1, wobei das Programm selbsttätig eine Anpassung der Stellungsanzeige an das Schluckvolumen der jeweiligen Armatur vornimmt.

3. Verfahren nach Anspruch 2, wobei das Programm bei Inbetriebnahme der Armatur eine Überprüfung bzw. eine Anpassung der Stellungsanzeige vornimmt.

4. Verfahren nach einem der vorhergehenden Ansprüche, wobei die Armatur in eine erste Endstellung gefahren wird, die als Ausgangsstellung bewertet wird,
aus dieser ersten Endstellung in **eine** zweite Endstellung gefahren und die dabei auftretende Impulszahl gemessen und gespeichert wird,
aus der zweiten Endstellung wieder in die erste Endstellung gefahren und die dabei auftretende Impulszahl gemessen und gespeichert wird,
die beiden gemessenen Impulszahlen verglichen werden und diejenige Impulszahl für die weitere Stellungsanzeige der Armatur als dem vollen Stellweg entsprechend vorgegeben wird, die der kleineren Impulszahl entspricht.

5. Verfahren nach einem der Ansprüche 1 bis 3,
wobei die Armatur aus einer ersten Stellung in eine zweite Stellung verfahren wird und die dabei in der als **druckführende Vorlauf**leitung geschalteten Druckmittelleitung auftretenden Impulse gezählt und gespeichert werden,
worauf die Druckmittelleitung als **drucklose Rücklaufleitung** geschaltet wird und die bei der Dekompression des Druckmittels auftretenden Impulse gezählt und gespeichert werden, **die dem Kompressionsvolumen des Druckmittels gleichgesetzt werden.**

6. **Verfahren nach Anspruch 5,**
**wobei die Anzahl der Impulse gezählt** wird, die beim Verstellen der **Armatur aus einer Ausgangsstellung in eine Endstellung in der druckführenden Vorlaufleitung auftreten,**
**worauf das Stellventil (4.1) in die Mittenstellung verstellt und damit die druckführende Vorlaufleitung drucklos geschaltet wird,**
**wobei die Impulse gezählt werden, die sich beim Entspannen des Druckmittels ergeben.**

7. Vorrichtung zur Anzeige der Stellung einer hydraulisch betätigten Armatur, umfassend
einen Stellzylinder (1.2) zum Betätigen der Armatur (1.1), der über Druckmittelleitungen (2, 3) mit einem Stellventil (4.1) verbunden ist, durch das die Druckmittelleitungen zwischen **druckführendem** Vor- und **drucklosem** Rücklauf umgeschaltet werden **können,**
**einen** in **einer** der Druckmittelleitungen (2) **angeordneten** Durchflusssensor (5), der die Strömung des Druckmittels in der Druckmittelleitung in elektrische Impulse so umwandelt, **dass ein Impuls einer vorgegebenen Volumeneinheit des Druckmittels entspricht,**
wobei der Durchflusssensor (5) mit einer elektronischen Anzeigeeinheit (6) verbunden ist, in der ein Programm zur Verarbeitung der Impulse **vorgesehen ist, das die der Kompressibilität des Druckmittels entsprechende Anzahl von Impulsen bei der Stellungsanzeige berücksichtigt.**

8. Vorrichtung nach Anspruch 7, wobei das Programm die auftretenden Impulse zählt und die Impulszahlen vergleicht, die bei einer Strömung in der Druckmittelleitung in der einen und in der Gegenrichtung auftritt.

## Claims

1. Method of indicating the position of a hydraulically actuated armature, having a cylinder (1.2) for actuating the armature (1.1), which cylinder is connected by two pressure medium lines (2, 3) to an adjustment valve (4.1) through which the pressure medium lines can be switched between pressure-conducting feed flow and pressureless return flow,
wherein the flow of the pressure medium flowing through one of the pressure medium lines is converted into a number of electric pulses, wherein each pulse corresponds to a predetermined unit of volume of the pressure medium, and the number of pulses reflecting the flow is processed in a program of an indicator unit (6) for compensating the compressibility of the pressure medium,
comprising the steps of
- detecting the difference in the number of electric pulses which occurs in the pressure medium line for the same travel of the armature, when the pressure medium line is switched to be a pressure-conducting feed line and a pressureless return line,
- equalising this determined difference in the number of pulses with the compressibility volume of the pressure medium, and
- processing the number of pulses reflecting the flow in the program of the indicator unit (6) such that the number of pulses occurring in a predetermined travel of the armature during pressureless flow in the pressure medium line is calculated as being the same travel when the pressure medium line is switched to be a pressure-conducting feed line with consideration of the difference in the number of pulses.

2. Method according to claim 1, wherein the program automatically performs adaptation of the position indicator to the displacement volume of the respective armature

3. Method according to claim 2, wherein the program performs a check or adaptation of the position indicator on start-up of the armature.

4. Method according to one of the preceding claims, wherein the armature is moved into a first end position, which is assessed as being the initial position,
the armature is moved from this first end position into a second end position and the number of pulses thereby occurring is measured and stored,
the armature is moved from the second end position back into the first end position and the number of pulses thereby occurring is measured and stored,
the two measured numbers of pulses are compared and the number of pulses corresponding to the smaller number of pulses is set for the further position indication of the armature as corresponding to the full displacement travel.

5. Method according to one of claims 1 to 3,
wherein the armature is moved from a first position into a second position and the pulses thereby occurring in the pressure medium line switched to be the pressure-conducting feed line are counted and stored,
whereupon the pressure medium line is switched to be the pressureless return line and the pulses occurring on decompression of the pressure medium are counted and stored, which number of pulses is considered equal to the compression volume of the pressure medium.

6. Method according to claim 5,
wherein the number of pulses is counted in the pressure-conducting feed line which occurs during displacement travel of the armature from an initial position into an end position,
whereupon the adjustment valve (4.1) is switched into the middle position and thus the pressure-conducting feed line is switched to be pressureless,
wherein the pulses are counted which result during decompression of the pressure medium

7. Device for indicating the position of a hydraulically actuated armature, comprising:
a cylinder (1.2) for actuating the armature (1.1), connected by pressure medium lines (2, 3) to an adjustment valve (4.1), through which the pressure medium lines can be switched between pressure-conducting feed flow and pressureless return flow,
a throughflow sensor (5) arranged in one of the pressure medium lines (2), which sensor converts the flow of the pressure medium in the pressure medium line into electric pulses, such that a pulse corresponds to a predetermined unit of volume of the pressure medium,
wherein the throughflow sensor (5) is connected to an electronic indicator unit (6) in which a program for processing the pulses is provided, which program considers the number of pulses corresponding to the compressibility of the pressure medium for indicating the position.

8. Device according to claim 7, wherein the program counts the occurring pulses and compares the numbers of pulses occurring in a flow in the pressure medium line in the one direction and in the opposite direction.

## Revendications

1. Procédé pour l'indication de la position d'une robinetterie à commande hydraulique avec un cylindre de réglage (1.2) destiné à commander la robinetterie (1.1) et relié par deux conduites de fluide sous pression (2, 3) à une soupape de réglage (4.1), par laquelle les conduites de fluide sous pression peuvent être commutées entre la conduite montante conduisant la pression et la conduite de retour sans pression,
l'écoulement du fluide sous pression s'écoulant par l'une des conduites de fluide sous pression étant converti en un nombre d'impulsions électriques, dont chacune correspond à une unité de volume prescrite du fluide sous pression, et le nombre d'impulsions reproduisant l'écoulement étant traité dans un programme d'une unité d'indication (6) pour la compensation de la compressibilité du fluide sous pression, ledit procédé comprenant les étapes suivantes
- déterminer la différence du nombre des impulsions électriques qui se produit pour une course de réglage identique de la robinetterie dans la conduite de fluide sous pression si celle-ci est montée comme une conduite montante conduisant la pression et comme une conduite de retour sans pression,
- mettre sur le même plan cette différence constatée du nombre d'impulsions avec le volume de compressibilité du fluide sous pression, et
- traiter le nombre d'impulsions reproduisant l'écoulement dans le programme de l'unité d'indication (6) de telle manière que le nombre d'impulsions survenant pour une course de réglage prescrite soit calculé pour un écoulement sans pression dans la conduite de fluide sous pression comme la même course de réglage si la conduite de fluide sous pression est montée comme une conduite sous pression en intégrant la différence du nombre d'impulsions

2. Procédé selon la revendication 1, le programme entreprenant automatiquement une adaptation de l'indication de position au volume d'absorption de la robinetterie respective.

3. Procédé selon la revendication 2, le programme entreprenant une vérification ou une adaptation de l'indication de la position lors de la mise en service de la robinetterie

4. Procédé selon l'une quelconque des revendications précédentes, la robinetterie étant déplacée dans une première position finale qui est considérée comme une position de départ,
étant déplacée de cette première position finale à une seconde position finale et le nombre d'impulsions survenant alors étant mesuré et enregistré,
la robinetterie étant déplacée de nouveau de la seconde position finale à la première position finale et le nombre d'impulsions survenant alors étant mesuré et enregistré, les deux nombres d'impulsions mesurés étant comparés et le nombre d'impulsions pour l'autre indication de la position de la robinetterie étant prescrit comme correspondant à la course de réglage entière, lequel nombre correspond au plus petit nombre d'impulsions

5. Procédé selon l'une quelconque des revendications 1 à 3,
la robinetterie étant déplacée d'une première position à une seconde position et les impulsions survenant dans la conduite de fluide sous pression montée comme une conduite montante conduisant la pression étant alors comptées et enregistrées,
suite à quoi la conduite de fluide sous pression est montée comme une conduite de retour sans pression et les impulsions survenant lors de la décompression du fluide sous pression sont comptées et enregistrées, lesquelles sont mises sur le même plan que le volume de compression du fluide sous pression.

6. Procédé selon la revendication 5,
le nombre d'impulsions étant compté, lesquelles surviennent lors du déplacement de la robinetterie d'une position de départ à une position finale dans la conduite montante conduisant la pression,
suite à quoi la soupape de réglage (4 1) est déplacée dans la position médiane et ainsi la conduite montante conduisant la pression est montée sans pression,
les impulsions étant comptées, lesquelles se produisent lors de la détente du fluide sous pression

7. Dispositif pour l'indication de la position d'une robinetterie à commande hydraulique comprenant
un cylindre de réglage (1.2) destiné à commander la robinetterie (1.1) et relié par des conduites de fluide sous pression (2, 3) à une soupape de réglage (4 1), par laquelle les conduites de fluide sous pression peuvent être commutées entre la conduite montante conduisant la pression et la conduite de retour sans pression
un capteur de débit (5) disposé dans l'une des conduites de fluide sous pression (2) qui convertit l'écoulement du fluide sous pression dans la conduite de fluide sous pression en impulsions électriques de sorte qu'une impulsion corresponde à une unité de volume prescrite du fluide sous pression,
le capteur de débit (5) étant relié à une unité d'affichage (6) électronique, dans laquelle un programme pour le traitement des impulsions est prévu, lequel tient compte du nombre d'impulsions correspondant à la compressibilité du fluide sous pression lors de l'indication de position.

8. Dispositif selon la revendication 7, le programme comptant les impulsions qui surviennent et comparant les nombres d'impulsions qui se produisent pour un écoulement dans la conduite de fluide de pression dans un sens et dans le sens contraire
